# EUROPÄISCHE PATENTSCHRIFT

(11) **EP 1 726 911 B1**
(45) Veröffentlichungstag und Bekanntmachung des Hinweises auf die Patenterteilung: **20.04.2011**
(21) Anmeldenummer: 06002014.6
(22) Anmeldetag: 01.02.2006
(51) Int. Cl.: F42C 11/06, F42C 17/04

(54) **Verfahren und Vorrichtung zur Tempierung und/oder Korrektur des Zündzeitpunktes eines Geschosses**
Method and device for time setting and for correcting the ignition time in a projectile
Méthode et dispositif pour programmer et corriger le moment de détonation d'un projectile

(30) Priorität: 23.05.2005 DE 102005024179
(43) Veröffentlichungstag der Anmeldung: 29.11.2006
(73) Patentinhaber: Rheinmetall Air Defence AG, 8050 Zürich (CH)
(72) Erfinder: Seidensticker, Jens, Dr., 78351 Bodman-Ludwigshafen (DE); Stauffacher, Dietrich, 8032 Zürich (CH)
(74) Vertreter: Dietrich, Barbara

(56) Entgegenhaltungen:
- DE-A1- 3 309 147
- DE-A1- 3 835 655
- DE-A1- 3 835 656
- US-A- 4 267 776
- US-B1- 6 484 115

## Beschreibung

Die Erfindung betrifft ein Verfahren und eine Vorrichtung für das Programmieren eines tempierbaren Geschosses bzw. zur Korrektur eines Zündzeitpunktes eines aus einer Waffe verschossenen Geschossses.

Es sind verschiedene Zeitprogrammierungen für Munitionen bekannt. Die Tempierungen erfolgen entweder vor dem Schuss manuell außerhalb des Ladungsraums oder elektrisch im Ladungsraum über eine Anzündelektronik. Letztgenannte Tempierung ist beispielsweise in der DE 101 52 862 A1 beschrieben.

Ein Verfahren und eine Vorrichtung zur Übertragung von Informationen auf programmierbare Geschosse sind der EP 0 992 762 B1 entnehmbar.

Ein Verfahren zum Korrigieren einer vorprogrammierten Auslösung eines Vorganges in einem drallstabilisierten Geschoss sowie eine Vorrichtung zur Durchführung des Verfahrens werden in der EP 0 992 761 B1 beschrieben.

In der EP 0 918 209 B1 wird ein Geschoss mit programmierbarem Zeitzünder offenbart.

Ein Verfahren und eine Vorrichtung zum Programmieren von Zeitzündern von Geschossen werden auch in der EP 0 769 673 B1 behandelt. Zur Berechnung einer Zerlegungsdauer werden eine vorbestimmte Mündungsgeschwindigkeit des Geschosses und eine vorbestimmte Distanz zu einem Zielobjekt benutzt.

Aus der DE 38 35 656 A1 ist ein Verfahren zur Korrektur des Zündzeitpunktes sowie eine Schaltungsanordnung zur Durchführung des Verfahrens offenbart. Die Einrichtung misst den tatsächlichen Geschossgeschwindigkeitsverlauf über der Zeit nur während eine bestimmtem Zeitdauer. Danach wird der weitere Geschwindigkeitsverlauf extrapoliert. Wenn der derart ermittelte Flugweg einen Sollwert erreicht hat, wird die Zündung ausgelöst.

Aus der CH 691 143 A5 ist eine Vorrichtung zur Messung der Geschossgeschwindigkeit an der Mündung eines Waffenrohres eines Geschützes hoher Kadenz bekannt. Diese umfasst zwei in einem Abstand voneinander an einem Tragrohr angeordnet, auf Veränderung eines magnetischen Flusses ansprechende Sensoren, die mit einer Auswerteelektronik in Verbindung stehen. Dabei weist jeder Sensor ein Spulenpaar aus zwei Spulen und einen geschlossenen magnetischen Kreis auf. Die gemessene Geschossgeschwindigkeit oder die damit aktualisierte Zünderstellzeit wird dann in der Regel vor Austritt des Geschosses aus dem Mündungsbereich dem Geschoss als Information mitgegeben.

Die US 6,484,115 A betrifft ein Verfahren zum Korrigieren einer vorprogrammierten Auslösung eines Vorgangs In einem Drall stabilisierten Geschoss sowie eine Vorrichtung zur Durchführung des Verfahrens. Dabei wird die Abweichung der tatsächlichen Mündungsgeschwindigkeit von der theoretischen Mündungsgeschwindigkeit berücksichtigt. Die tatsächliche Mündungsgeschwindigkeit wird mit Hilfe der Auswirkung eines Magnetfeldes auf das Geschoss mittelbar über die tatsächliche Rotationsfrequenz des Geschosses bestimmt. Die Vorrichtung umfasst ihrerseits Mittel zum Speichern der aufgrund der theoretischen Rotationsfrequenz des Geschosses programmierten Zeit der Auslösung, Mittel zur Bestimmung der tatsächlichen Rotationsfrequenz des Geschosses und Mittel zur Korrektur bzw. zum Auslösen der theoretischen Zeit auf die tatsächliche Zeit der Auslösung hin aufgrund der tatsächlichen Rotationsfrequenz bzw, der Mündungsgeschwindigkeh des Geschosses.

Die vorgenannte Vorrichtung zeichnet sich zwar durch eine hohe Genauigkeit aus, unterliegt jedoch mechanischen und thermodynamischen Belastungen, da die Mess- und Programmiereinheit u. a. den Mündungsgasen ausgesetzt sind.

Die US 4,267,776 A offenbart ihrerseits ein Verfahren zum Zünden eines Zünders eines Geschosses mittels Dopplerpuls. Die Schaltung ist so aufgebaut, dass nach einer bestimmen Anzahl von Dopplerpulsen wird die aktuelle Geschwindigkeit des Geschosses ermittelt und wenn vorhanden, mit Hilfe diese eine Differenz zwischen der angenommenen Geschwindigkeit und der gemessenen Geschwindigkeit bestimmt. Ist eine Differenz vorhanden, d.h., die angenommene Geschwindigkeit falsch, so erfolgt eine Korrektur derart, dass auf eine Look -up -Tabelle zurückgegriffen wird, die in einem Speicher im Geschoss hinterlegt wird. In der Look -up- Tabelle abgelegt ist die Abhängigkeit der aktuellen Geschossgeschwindigkeit von der korrespondierenden Entfemungsangabe über die Zeit. Somit wird entsprechend einer aktuellen Geschwindigkeit ein zurückgelegter Weg erwartet, eine abhängige Zeit definiert und diese als neue Zünderzeit an den Zünder weltergereicht.

Hier greift die Erfindung die Aufgabe auf, eine Vorrichtung bzw. ein verbessertes Programmiersystem aufzuzeigen, welches keinem mechanischen und thermodynamischen Verschleiß mehr ausgesetzt ist.

Gelöst wird die Aufgabe durch die Merkmale des Patentanspruchs 1 bzw, des Patentanspruchs 4, wobei Anspruch 1 ein Verfahren und Anspruch 4 eine Vorrichtung beanspruchen.

Vorteilhafte Ausführungen sind in den Unteransprüchen enthalten.

Der Erfindung liegt die Idee zugrunde, die Vorteile der Messung einer Mündungsgeschwindigkeit und einer aktuellen kompensierten Tempierung beibehaltend, einen Mikrowellensender, vorzugsweise Im GHz -Bereich, ins System einzubinden, der die aktuelle, beispielsweise von einem Feuerleitrechner bestimmte Tempierung an eine Munition bzw. ein Geschoss sendet. Auf eine direkte Messung der aktuellen Mündungsgeschwindigkeit kann verzichtet werden, da die reale Mündungsgeschwindigkeit durch Information der aktuellen Fluggeschwindigkeit des Geschosses bestimmt, d.h., aus dieser zurückgerechnet wird. Anhand dieser aktuellen Geschossgeschwindigkeit wird dann die Zündzeit des Geschosses mit Hilfe einer Norm-Mündungsgeschwindigkeit voreingestellte Zündzeit korrigiert und als aktuelle Zünderstellzeit verwendet.

Die Messung der Fluggeschwindigkeit erfolgt beispielsweise mittels Dopplerverschiebung der Sendefrequenzen vorzugsweise geschossseitig. Dazu wird die Sendefrequenz fest eingestellt und die Abweichung gemessen. Da die Zeit bekannt ist, die das Geschoss jeweils zurückgelegt hat, kann die aktuelle Fluggeschwindigkeit bestimmt und zudem die reale Mündungsgeschwindigkeit des Geschosses, die das Geschoss zum Zeitpunkt der Abschusses durch den Mündungsbereich besessen hat, errechnet werden. Aus diesen Daten wird dann die aktuelle Zünderstellzeit ermittelt und dem Geschoss zur Verfügung gestellt.

Bei einer Abweichung von einer vorprogrammierten Norm-Tempierung wird in der Munition oder durch die Feuerleitanlage eine Korrektur vorgenommen, die dann die aktuelle Zünderstellzeit widerspiegelt.

In der Munition bzw. im Geschoss befindet sich für die Programmierung ein Chip, beispielsweise ein RFID (Radio Frequenz Identifikation) - Chip (siehe http:/lde.wikipedia.org/wiki/RFID). Dieser weist die bevorzugte Eigenschaft auf, dass er über die Mikrowellenstrahlung mit Energie versorgt werden kann.

Des Weiteren ergibt sich ein Vorteil daraus, dass der Chip u. a. mit der aktuellen Norm-Tempierung als auch mit einem Korrekturwert oder einem erst während des Fluges ermittelten Wert vom Feuerleitgerät programmierbar ist.

Der an der Munition (bzw. in der Munition) befindliche Timer kann dann über die (verbleibende) Flugstrecke bis Null heruntergezählt und dann die gewollte Zerlegung vor einem Ziel bewerkstelligen.

Zusätzlich kann die berechnete Mündungsgeschwindigkeit auch zurückgesendet werden, wenn diese Berechnung im Geschoss erfolgt, um eventuelle Abweichungen in der Feuerleitung berücksichtigen zu können.

Durch dieses System fällt in der Kanone bzw. im Waffenrohr die bisher bekannte aufwändige Mess- und Programmiereinheit weg. Der verwendete Mikrowellensender ist örtlich am Geschütz befestigbar, wo er weder Mündungsgasen noch mechanischen Belastungen ausgesetzt ist. Der Sender / Empfänger wird elektrisch von der Geschützelektrik versorgt und mit Daten der Feuerleitung versorgt. Eventuell von der Munition zurückgesendete Daten können an die Feuerleitung weitergeleitet und von dieser berücksichtigt werden.

Anhand eines Ausführungsbeispiels mit Zeichnung soll die Erfindung näher erläutert werden.

Es zeigt die einzige Figur ein Programmiersystem 1 bzw. eine verallgemeinert dargestellte Vorrichtung für ein tempierbares Geschoss 2 bzw. eine tempierbare Munition (etc).

An Bord des Geschosses 2 befindet sich ein programmierbarer Chip 3, beispielsweise ein RFID -Chip, der bevorzugt in Kombination, die Empfänger - und Sendeschaltung nebst Speicher beinhaltet. Ein im Geschoss 2 befindlicher Timer 4 wird durch diesen Chip 3 mit der notwendigen Zeitinformation auch vor Ort versorgt. Parallel dazu ist der Chip 3 mit einer Berechnungs- und / oder Korrektureinheit 5 verschaltet, wenn diese im Geschoss 2 vorgesehen ist, die dann ebenfalls mit dem Timer 4 verbunden ist. Dem Timer 4 funktional nachgeschaltet ist ein Zünder 6.

Die Energieversorgung zu den Baugruppen des Geschosses 2 kann in einer ersten Möglichkeit mittels der Mikrowellenstrahlung X zugeführt werden oder bevorzugt herkömmlich gelöst werden, beispielsweise durch eine aktivierbare, nicht näher dargestellte Batterie.

Geschütz- bzw. waffenseitig 10 weist das Programmiersystem 1, vorzugsweise am Waffenrohr 11 befestigt, einen Sender / Empfänger 12 zur Datenübertragung an das Geschoss 2 auf. Dieser Sender / Empfänger 12 ist mit einer in einer Waffenanlage vorhandene Feuerleitanlage bzw. Feuerleitrechner 13 elektrisch verbunden.

Die Funktionsweise ist wie folgt:

Die aktuelle Zerlegungszeit, berechnet nach der Normgeschwindigkeit des Geschosses 2, wird dem Geschoss 2 übermittelt. Mit dem Dopplerverfahren wird die Abweichung von der Normgeschwindigkeit im Geschoss 2 ermittelt. Entsprechend der Abweichung wird im Geschoss 2 oder geschützseitig die aktuelle Zerlegungszeit berechnet.

Erfolgt dies im Geschoss 2 durch die Berechnungs- und / oder Korrektureinheit 5, so kann eine Korrektur der Zündstellzeit für den Zünder 6 geschossseitig vorgenommen werden, wobei der Timer 4 mit dieser Information beaufschlagt wird. Die erfolgte Korrektur bzw. die ermittelte, zurückgerechnete Mündungsgeschwindigkeit können via Mikrowellenstrahlung X an den Sender / Empfänger 12 am Geschütz 10 übertragen und einer nicht näher dargestellten Feuerleitanlage zur Verfügung gestellt werden.

Wird hingegen die aktuelle Geschossgeschwindigkeit an den Sender / Empfänger 12 des Geschützes 10 gesendet und findet die Korrektur geschützseitig in der Feuerleitanlage 13 statt, wird der Sollwert der Zünderzeit (Flugzeit) bezogen auf die wirkliche Mündungsgeschwindigkeit des Geschosses 2 beim Verschuss über die Mikrowellenstrahlung X an das Geschoss 2 übertragen. Diese Zündstellzeit wird korrigiert und als neue Zünderstellzeit im Geschoss 2 verwendet.

## Patentansprüche

1. Verfahren zur Templerung und / oder Korrektur eines Zündzeitpunktes eines aus einer Waffe (10) verschossenen Geschosses (2) mit folgenden Schritten:
- Messung der aktuellen Geschosageschwindigkeit, wobei die Messung der aktuellen Geschwindigkeit mit Hilfe des Dopplereffekts erfolgt,
- Berechnung der wirklichen Mündungsgeschwindigkeit des Geschosses (2) beim Durchlauf im Waffenrohr (11) anhand der aktuellen Geschossgeschwindigkeit, wobei die Berechnung der Korrektur der Zündstellzeit in eine Berechnungs- und / oder Korrekturelnheit (5) im Geschoss (2) erfolgt,
- Einstellung und / oder Korrektur der Zündstellzeit des Zünders (6) aufgrund der berechneten Mündungsgeschwindigkelt.

2. Verfahren nach Anspruch 1, **dadurch gekennzeichnet, dass** die Dopplerverschiebung der Sendefrequenz geschossseitig erfolgt.

3. Verfahren nach Anspruch 1 oder 2, **dadurch gekennzeichnet, dass** zusätzlich die berechnete Mündungsgeschwindigkeit auch zurückgesendet werden kann, wenn diese Berechnung im Geschoss erfolgt, um eventuelle Abweichungen in der Feuerleitung berücksichtigen zu können.

4. Vorrichtung zur Tempierung und / oder Korrektur eines nach einem der Ansprüche 1 bis 3 mittels Doppierverschiebung bestimmten aktuellen Zündzeitpunktes eines aus einer Waffe (10) verschossenen Geschosses (2), aufweisend
a. waffenseitig zumindest einen Sender / Empfänger (12) zum Aussenden einer Mikrowellenstrahlung (X) sowie eine Feuerleitanlage (13),
b. geschossseitig zumindest einen Chip (3), der mit einer Berechnungs- und / oder Korrektureinheit (5) sowie einem Timer (4) verschaltet ist, wobei die Berechnungs- und / oder Korrektureinheit (5) gleichfalls ausgangsseitig mit dem Timer (4) verbunden ist, dem ein Zünder bzw. eine Zündeinheit (6) nachgeschaltet ist.

5. Vorrichtung nach Anspruch 4, **dadurch gekennzeichnet, dass** der Sender / Empfänger (12) ein Mikrowellensender / -empfänger ist, der im GHz arbeitet.

6. Vorrichtung nach Anspruch 4 oder 5, **dadurch gekennzeichnet, dass** der Sender / Empfänger (12) örtlich am Geschütz befestigbar ist, wo er weder Mündungsgasen noch mechanischen Belastungen ausgesetzt ist.

7. Vorrichtung nach einem der Ansprüche 4 bis 6, **dadurch gekennzeichnet, dass** der Sender Empfänger (12) elektrisch von der Geschützelektronik und mit Daten der Feuerleitung versorgt wird.

8. Vorrichtung nach einem der Ansprüche 4 bis 7, **dadurch gekennzeichnet, dass** der im Geschoss (2) befindliche Chip (3) ein RFID-Chip ist.

## Claims

1. Method for setting and/or correction of the detonation time of a projectile (2) which is fired from a weapon (10), having the following steps:
- measurement of the current projectile velocity, wherein the current velocity is measured using the Doppler effect,
- calculation of the effective muzzle velocity of the projectile (2) as it passes through the weapon barrel (11) on the basis of the current projectile velocity, wherein the correction to the detonation setting time is calculated in a calculation and/or correction unit (5) in the projectile (2),
- adjustment and/or correction of the detonation setting time of the fuze (6) on the basis of the calculated muzzle velocity.

2. Method according to Claim 1, **characterized in that** the Doppler shift of the transmission frequency is produced in the projectile.

3. Method according to Claim 1 or 2, **characterized in that**, in addition, the calculated muzzle velocity can also be sent back when this calculation is carried out in the projectile, in order to make it possible to take account of any discrepancies in the fire control.

4. Apparatus for setting and/or correction of the current detonation time determined according to one of Claims 1 to 3 by means of Doppler shifting of a projectile (2) which is fired from a weapon (10), having
a. at least one transmitter/receiver (12) for transmitting microwave radiation (X) and a fire control system (13) at the weapon end,
b. at least one chip (3) at the projectile end, which is connected to a calculation and/or correction unit (5) and to a timer (4), with the output side of the calculation and/or correction unit (5) likewise being connected to the timer (4), which is followed by a fuze and/or a fuze unit (6).

5. Apparatus according to Claim 4, **characterized in that** the transmitter/receiver (12) is a microwave transmitter/receiver which operates at GHz.

6. Apparatus according to Claim 4 or 5, **characterized in that** the transmitter/receiver (12) can be attached to the gun in a position where it is not subject either to muzzle gases or to mechanical loads.

7. Apparatus according to one of Claims 4 to 6, **characterized in that** the transmitter/receiver (12) is supplied electrically from the gun electronics, and is supplied with data from the fire control.

8. Apparatus according to one of Claims 4 to 7, **characterized in that** the chip (3) which is located in the projectile (2) is an RFID chip.

## Revendications

1. Procédé pour temporiser et/ou corriger un instant de mise à feu d'un projectile (2) tiré depuis une arme (10) comprenant les étapes suivantes :
- mesure de la vitesse actuelle du projectile, la mesure de la vitesse actuelle étant effectuée à l'aide de l'effet Doppler,
- calcul de la vitesse initiale réelle du projectile (2) lors du passage dans le canon de l'arme (11) au moyen de la vitesse actuelle du projectile, le calcul de la correction du moment du coup de feu s'effectuant dans une unité de calcul et/ou de correction (5) dans le projectile (2),
- réglage et/ou correction du moment du coup de feu du détonateur (6) en se basant sur la vitesse initiale calculée.

2. Procédé selon la revendication 1, **caractérisé en ce que** le décalage Doppler de la fréquence d'émission a lieu du côté du projectile.

3. Procédé selon la revendication 1 ou 2, **caractérisé en ce que** la vitesse initiale calculée peut en plus également être renvoyée lorsque ce calcul a lieu dans le projectile afin de pouvoir tenir compte des éventuels écarts dans la commande de tir.

4. Dispositif pour temporiser et/ou corriger un instant de mise à feu actuel d'un projectile (2) tiré depuis une arme (10), déterminé par décalage Doppler selon l'une des revendications 1 à 3, présentant :
a. du côté de l'arme, au moins un émetteur/récepteur (12) pour émettre un rayonnement d'hyperfréquences (X) ainsi qu'un équipement de commande de tir (13),
b. du côté du projectile, au moins une puce (3) qui est connectée avec une unité de calcul et/ou de correction (5) ainsi qu'avec une minuterie (4), l'unité de calcul et/ou de correction (5) étant également reliée par sa sortie avec la minuterie (4) après laquelle est branché un détonateur ou une unité de mise à feu (6).

5. Dispositif selon la revendication 4, **caractérisé en ce que** l'émetteur/récepteur (12) est un émetteur/récepteur d'hyperfréquences qui fonctionne dans la gamme des GHz.

6. Dispositif selon la revendication 4 ou 5, **caractérisé en ce que** l'émetteur/récepteur (12) peut être fixé localement sur le canon en un endroit où il n'est exposé ni aux gaz de mise à feu, ni à des contraintes mécaniques.

7. Dispositif selon l'une des revendications 4 à 6, **caractérisé en ce que** l'émetteur/récepteur (12) est alimenté électriquement par l'électronique du canon et reçoit les données de la commande de tir.

8. Dispositif selon l'une des revendications 4 à 7, **caractérisé en ce que** la puce (3) qui se trouve dans le projectile (2) est une puce RFID.
